# EUROPÄISCHE PATENTSCHRIFT

(11) **EP 3 090 787 B1**
(45) Veröffentlichungstag und Bekanntmachung des Hinweises auf die Patenterteilung: **03.07.2019**
(21) Anmeldenummer: 15001357.1
(22) Anmeldetag: 07.05.2015
(51) Int. Cl.: A63H 3/04, A63H 3/36, A63H 3/16

(54) **SPIELZEUGPUPPE UND SET UMFASSEND EINE SPIELZEUGPUPPE UND EIN EMPFANGSGERÄT**
TOY DOLL AND SET COMPRISING A TOY DOLL AND A RECEIVING DEVICE
POUPÉE ET ENSEMBLE COMPRENANT UNE POUPÉE ET UN RÉCEPTEUR

(43) Veröffentlichungstag der Anmeldung: 09.11.2016
(73) Patentinhaber: Deutsche Telekom AG, 53113 Bonn (DE)
(72) Erfinder: Schmidt-Gabriel, Michael, 82234 Weßling (DE); Heinz, Sebastian, 53227 Bonn (DE); Beer, Andreas, 85630 Grasbrunn (DE); Windheuser, Jörg, 40627 Düsseldorf (DE)
(74) Vertreter: Cohausz Hannig Borkowski Wißgott

(56) Entgegenhaltungen:
- WO-A1-00/23161
- WO-A1-03/043709
- WO-A2-01/69829
- WO-A2-2004/094016
- DE-A1- 19 960 540
- GB-A- 2 508 347
- US-A1- 2006 003 664

## Beschreibung

Die Erfindung betrifft ein Set umfassend wenigstens eine Spielzeugpuppe und ein Empfangsgerät wobei die Spielzeugpuppe einen Körper mit Torso, Kopf, Armen und Beinen umfasst.

Spielzeugpuppen sind im Stand der Technik in vielfältiger Ausführung bekannt und werden zweckentsprechend bevorzugt von Kindern gerne zum Spielen verwendet.

Dabei ist es weiterhin bekannt, dass Kinder beispielsweise mit solchen Spielzeugpuppen bereits erfahrene Alltagssituationen aber auch fiktive Situationen nachspielen, hierbei jedoch die gespielten Situationen nur aus der Perspektive des vergleichsweise großen Kindes wahrnehmen, die Umgebung der Spielzeugpuppe im kleineren Bereich für die spielenden Kinder jedoch nicht erschlossen wird.

Spielzeugpuppen bieten darüber hinaus dem spielenden Nutzer, egal ob Kind oder Erwachsener, keine Möglichkeit, aus den Spielsituationen heraus Erfahrungen zu sammeln, da Rückmeldungen von Spielzeugpuppen jeglicher Art an den spielenden Nutzer regelmäßig nicht vorgesehen sind.

Zwar kennt der Stand der Technik auch Spielzeugpuppen mit einer darin befindlichen Elektronik, die sich jedoch regelmäßig darauf beschränkt, eine bestimmte Aktion immer wieder durchzuführen, wenn eine bestimmte äußere Einwirkung auf die Spielzeugpuppe stattgefunden hat, zum Beispiel eine Bewegung, wonach solche Spielzeugpuppen z.B. immer wieder ein bestimmtes Geräusch von sich geben. WO-A-0169829 offenbart ein Set umfassend eine Spielzeugpuppe und ein Empfangsgerät.

Es ist somit eine Aufgabe der Erfindung, ein Set umfassend wenigstens eine Spielzeugpuppe und ein Empfangsgerät bereit zu stellen, die die Möglichkeit für einen Nutzer erschließt, persönliche Erfahrungen zu sammeln oder zu lernen, aus Ereignissen, die auf den Körper der Spielzeugpuppe einwirken. Einwirkende Ereignisse im Sinne der Erfindung sind dabei nicht nur solche, die mechanisch, insbesondere durch Kontakt auf die Puppe wirken, sondern auch Einwirkungen nicht physischer Art, wie z.B. durch Geräusche oder Licht.

Insbesondere soll auch ein Set umfassend wenigstens eine Spielzeugpuppe und ein Empfangsgerät geschaffen werden, die die Möglichkeit bereitstellt, die Umgebung der Puppe aus der Sphäre einer Spielzeugpuppe für den Nutzer der Spielzeugpuppe wahrnehmbar zu machen, insbesondere etwa so, als wäre der spielende Nutzer selbst anstelle der Spielzeugpuppe in das Spielgeschehen eingebunden.

Weiterhin ist es eine Aufgabe, ein Set umfassend wenigstens eine Spielzeugpuppe und ein Empfangsgerät bereit zu stellen, mit der die Möglichkeit besteht, die Neugierde spielender Nutzer hinsichtlich der Auswirkung von Ereignissen zu bedienen, die ein Nutzer am eigenen Körper ggf. nicht erfahren möchte, z.B. Stürze oder das Aufsuchen von Orten an denen ein Nutzer sich nicht selbst aufhalten möchte oder aufgrund seiner Größe praktisch auch nicht aufhalten kann.

Die vorgenannten Aufgaben werden gelöst durch ein Set gemäß Anspruch 1.

Der wesentliche Kerngedanke der Erfindung besteht darin, eine Spielzeugpuppe der grundsätzlich im Stand der Technik bekannten Art mit einer Sensorik umfassend wenigstens einen Sensor auszustatten, und mit wenigstens einem solchen Sensor Messwerte oder sonstige Daten des wenigstens einen Sensors als Daten aus der Spielsphäre der Spielzeugpuppe während eines Spiels mit einem Nutzer zu erfassen und diese Daten für den Nutzer zugänglich zu machen, beispielsweise dadurch, dass in einer ersten Ausbildung der Erfindung die Daten abgespeichert werden zum späteren Abruf und zur Nutzung durch den spielenden Nutzer oder in einer anderen zweiten Ausbildung ggf. sogar unmittelbar während des Spiels mit der Puppe an den Nutzer zur Verfügung gestellt werden, um mittels der Daten und daraus resultierende Aktionen über ein Empfangsgerät den Nutzer in das Spiel und insbesondere in die Sphäre der Spielzeugpuppe einzubinden.

Es besteht somit erfindungsgemäß die Möglichkeit für einen spielenden Nutzer mit einer Spielzeugpuppe und mit dem wenigstens einen daran angeordneten Sensor bzw. bevorzugt eine Vielzahl von Sensoren Spielsituationen messtechnisch zu erfassen und durch die Nutzung der Daten entweder unmittelbar in die Spielsituation eingebunden zu werden oder zumindest durch nachträgliche Nutzung oder Auswertung der Daten aus den Spielsituationen zu lernen.

In bevorzugter Ausführung sieht die Erfindung dabei vor, dass die Spielzeugpuppe eine Körpergröße gemessen vom Kopf bis zum Fuß aufweist, die kleiner ist als 25 cm, bevorzugt kleiner als 20 cm und bevorzugt weiterhin kleiner als 15 cm.

Besonders durch diese geringen Größen wird sichergestellt, dass sich die Spielsphäre einer Spielzeugpuppe signifikant von derjenigen eines spielenden Nutzers unterscheidet. Dabei wird unter der Spielsphäre im Wesentlichen diejenige Umgebung und die Ereignisse verstanden, die auf die Spielzeugpuppe einwirken und von einem Menschen wahrgenommen würden, wenn der Mensch selbst so klein wie die Spielzeugpuppe wäre.

So kann eine Spielzeugpuppe der erfindungsgemäßen Art beispielsweise verwendet werden, um in Kombination mit anderen Spielzeugen genutzt zu werden beispielsweise dadurch, dass die Spielzeugpuppe in das andere Spielzeug hineingesetzt wird und sensorisch die Eindrücke erfasst, als wenn ein Mensch anstelle der Spielzeugpuppe in dem Spielzeug sitzen würde.

Eine beispielhafte Anwendung kann zum Beispiel darin gesehen werden, dass eine Spielzeugpuppe dieser benannten Art in ein ferngelenktes Spielzeugauto hineingesetzt wird, welches von einem spielenden Benutzer per Fernbedienung gesteuert wird.

Hier kann die Spielzeugpuppe aufgrund ihrer sensorischen Ausgestaltung Eindrücke aus der Umgebung erfassen und speichern und/oder an ein Empfangsgerät des Nutzers übertragen, um diese Eindrücke messtechnisch zur Verfügung zu stellen und hieraus zu lernen oder in das Spielgeschehen eingebunden zu werden.

Die Erfindung kann vorsehen, die Spielzeugpuppe insbesondere zur robusten Ausgestaltung mit einem inneren Skelettelement auszustatten, bevorzugt ein metallisches Skelettelement, das in Kunststoff eingebettet ist, beispielsweise wobei weiterhin das Skelettelement aus biegbarem Draht und/oder aus gelenkig miteinander verbundenen z.B. metallischen Elementen ausgebildet ist.

So besteht hierdurch die Möglichkeit, die Spielzeugpuppe hinsichtlich der Körperhaltung an im Prinzip jede gewünschte Spielsituation anzupassen und gleichzeitig sicherzustellen, dass die Spielzeugpuppe selbst bei großen Krafteinwirkungen keinen mechanischen Schaden erfährt, wie dies bei ansonsten üblichen Spielzeugpuppen der Fall wäre.

Die Erfindung kann weiterhin vorsehen, dass der Körper der Spielzeugpuppe äußere Körperelemente, insbesondere aus Kunststoff umfasst, die flexibel miteinander verbunden sind.

Hierbei können die flexiblen Verbindungen der äußeren Körperelemente beispielsweise durch elastomere Verbindungselemente ausgebildet sein, wie beispielsweise Gummielemente, bevorzugt taillierte Gummielemente.

Diese Ausführung kann bevorzugterweise mit der vorhergenannten kombiniert werden, d. h. mit der Ausbildung eines inneren Skelettelementes, wobei bevorzugt biegbare Stellen des Drahtes oder Gelenkverbindungen, der gelenkig miteinander verbundenen Elemente des Skelettelementes, korrespondierend angeordnet sind zu den Orten, an denen die äußeren Körperelemente mit elastomeren Verbindungselementen verbunden sind.

Die Erfindung kann weiterhin vorsehen, dass Hand- und/oder Fußelemente der Spielzeugpuppe lösbar an den Körperextremitäten der Spielzeugpuppe befestigbar sind.

Hier kann die Erfindung vorsehen, ein Set anzubieten aus verschiedenen Hand- und/oder Fußelementen, wobei diese Hand- und/oder Fußelemente anwendungsbezogen auswählbar und an den Extremitäten befestigbar sind. Je nach Spielsituation kann demnach ein spielender Nutzer aus verschiedenen Hand- oder Fußelementen auswählen.

Diese Hand- oder Fußelemente können zum Beispiel ausgebildet sein als den menschlichen Händen und/oder Füßen nachgebildete Elemente, beispielsweise wenn die Spielzeugpuppe möglichst realitätsnah ausgebildet sein soll oder aber auch als Klammerelemente mit Klammerbacken, die aufeinander zu mit einer Schließkraft vorgespannt sind, um durch Öffnen der Klammerelemente entgegen der Schließkraft mit Händen oder Füßen an irgendwelchen anderen Elementen sicher befestigt zu werden und hierdurch beispielsweise eventuelle Bewegungen eines anderen Elementes, wie beispielsweise eines anderen Spielzeuges auch unmittelbar auf die Spielzeugpuppe zu übertragen und über die Sensorik erfassbar zu machen.

Hand- oder Fußelemente können auch als Saugnäpfe ausgebildet sein zur Befestigung an glatten Oberflächen oder als zwei einander gegenüberliegende starre Greifbacken, z.B. die einen Teilkreisquerschnitt umgrenzen, so dass solche Hand- und/oder Fußelemente zum Beispiel auf korrespondierende Elemente mit z.B. kreisförmigem Querschnitt aufgeclipst werden können.

Neben diesen beispielhaft genannten Ausbildungen von Hand- und/oder Fußelementen sind beliebige andere Ausführungen denkbar, um die Puppe an unterschiedlichste Spielsituationen anpassen zu können.

Die Erfindung kann in bevorzugter Ausgestaltung vorsehen, dass der wenigstens eine Sensor an oder in der Spielzeugpuppe ausgebildet ist als ein Beschleunigungssensor, beispielsweise um lokal oder insgesamt auf den Körper wirkende Beschleunigungen mit der Spielzeugpuppe zu erfassen.

Der wenigstens eine Sensor kann weiterhin ausgebildet sein als Kraft-/Drucksensor zur Erfassung von am Ort des Sensors auf den Körper wirkenden Kräften oder Drücken.

Eine weiterhin bevorzugte Ausgestaltung kann es vorsehen, dass der wenigstens eine Sensor ausgebildet ist als ein Mikrophon zur Erfassung von aus der Umgebung des Körpers der Puppe stammenden Geräuschen oder in wiederum weiterer Ausführung als Kamera zur optischen Erfassung der Umgebung des Körpers der Spielzeugpuppe.

Selbstverständlich besteht die Möglichkeit, die vorgenannten, jeweils genannten Sensoren auch miteinander kombiniert in einer Spielzeugpuppe vorzusehen, ggf. auch mehrfach.

So kann eine Spielzeugpuppe beispielsweise auch mehrere Sensoren gleicher Art, also beispielsweise mehrere Beschleunigungssensoren umfassen, die an verschiedenen Orten im oder am Körper der Spielzeugpuppe angeordnet sind, um zu berücksichtigen und erfassbar zu machen, dass in Spielsituationen die sensorischen Eindrücke über den Körper der Puppe verteilt unterschiedlich sein können.

Bevorzugt ist es dabei vorgesehen, Sensoren zur Erfassung von Beschleunigung und/oder Kraft bzw. Druck an den Körperextremitäten der Spielzeugpuppe anzuordnen, wie beispielsweise in Unterarmen und/oder Oberarmen und/oder Unterschenkeln und/oder Oberschenkeln und/oder Bauch und/oder Brust- und/oder Rückenbereich und/oder Gesäßbereich, ggf. auch im Kopfbereich.

Wenigstens ein als Kamera ausgebildeter Sensor kann insbesondere im Kopf einer solchen Spielzeugpuppe vorgesehen sein, ggf. in Verbindung mit einer Beleuchtungseinheit und/oder es kann wenigstens ein Mikrophon am Kopf, weiter bevorzugt an den Ohrpositionen angeordnet sein.

Im Wesentlichen können am Körper der Spielzeugpuppe für die einzelnen Sensoren solche Positionen gewählt werden, die die Position der entsprechenden Sinnesorgane beim Menschen entsprechen.

Die Erfindung kann, wie eingangs bereits benannt, vorsehen, dass in einer möglichen Ausführung mittels eines Datenloggers die von dem wenigstens einen Sensor bevorzugt mehreren Sensoren stammenden Messwerte oder erfassten Daten intern in der Spielzeugpuppe gespeichert werden für einen späteren Abruf und späterer Nutzung.

Beispielsweise kann hierfür eine solche Pumpe eine standardisierte Datenschnittstelle umfassen, mit der beispielsweise ein kabelgebundenes oder funkbasiertes Auslesen der Daten durchgeführt werden kann. Eine solche Datenschnittstelle kann zum Beispiel kabelgebunden nach dem USB-Standard oder funkgebunden über Bluetooth oder WLAN bzw. funkgebunden auch über Mobilfunk (z.B. GSM) ausgebildet sein. Insbesondere über eine Kabelschnittstelle kann auch ein Aufladen einer internen Energieversorgung stattfinden. Ebenso besteht die Möglichkeit, die Energieversorgung induktiv vorzunehmen.

Ein Nutzer kann über eine solche standardisierte Datenschnittstelle die gespeicherten Daten der ggf. mehreren Sensoren der Spielzeugpuppe auslesen und beispielsweise auf seinem Computer grafisch visualisieren und hieraus Rückschlüsse ziehen. Weist z.B. eine Puppe eine Beschädigung nach dem Spiel auf, so können die Daten hiermit korreliert werden, z.B. eine messtechnisch erfasst Kraft an entsprechender Stelle.

Die Erfindung kann weiterhin vorsehen, dass eine Spielzeugpuppe der erfindungsgemäßen Art ein Ortungsmodul umfasst, zum Beispiel zur Ortung mittels globaler satellitengestützter Positionsdaten. Zum einen kann hier die Erfindung vorsehen, dass solche Positionsdaten ebenso wie die übrigen Sensordaten intern in einer Puppe abgespeichert werden, beispielsweise um die Orte, die eine Spielzeugpuppe eingenommen hat, nachträglich visualisieren zu können.

Zum anderen kann es ggf. auch in Kombination mit der vorherigen Ausführung vorgesehen sein, die Positionsdaten mittels eines Funkmodules zu versenden, wie beispielsweise über ein Mobilfunknetzwerk. Hierfür kann eine Spielzeugpuppe eine Mobilfunkeinheit umfassen, die entweder automatisch die Positionsdaten versendet, oder nach Abfrage zum Beispiel Antriggerung von außen durch eine empfangene Aufforderungsnachricht. So besteht auch die Möglichkeit, eine Spielzeugpuppe, wenn sie während des Spieles verloren gegangen ist, zu orten und wiederzufinden.

Gemäß der Erfindung können auf der Spielzeugpuppe d. h. auf deren Körperoberfläche die in der Spielzeugpuppe angeordneten Sensoren optisch visualisiert sein.

Zum einen kann hierdurch der Nutzer in die Lage versetzt werden, sich ein Bild darüber zu machen, welche Kräfte oder sonstigen Ereignisse auf die Puppe an welchem spezifischen Ort eingewirkt haben, wenn er die erfassten Daten nach dem Spiel betrachtet, zum anderen kann aber auch der Nutzer besser in die Lage versetzt werden, eine Spielzeugpuppe anwendungsspezifisch so zu positionieren, dass eine bestmögliche Übertragung externer Ereignisse auf die in der Puppe angeordneten Sensoren ermöglicht ist.

Die Erfindung sieht es vor, eine Spielzeugpuppe der eingangs genannten Art in Kombination zu verwenden, mit einem Empfangsgerät mittels dem durch Funkkommunikation die von der Elektronik der Spielzeugpuppe versendeten Daten, die von dem wenigstens einem, bevorzugt mehreren Sensoren erfasst wurden, empfangbar sind, wobei das Empfangsgerät eingerichtet ist in Abhängigkeit der empfangenen Daten auf einen Nutzer des Empfangsgerätes mittels wenigstens einer im Empfangsgerät angeordneten Signalisierungseinheit einzuwirken.

In bevorzugter Ausführung kann eine solche Einwirkung durch eine Signalisierungseinheit des Empfangsgerätes auf den Nutzer optisch und/oder akustisch und/oder taktil/haptisch sein.

So können die Hauptsinne des Menschen aus dem Spiel heraus mit einer solchen Spielzeugpuppe angesprochen werden, dadurch, dass die Spielzeugpuppe Daten sensorisch mit seinen ggf. mehreren Sensoren erfasst, diese Daten an das Empfangsgerät übertragen werden und das Empfangsgerät unmittelbar diese Daten oder aus den empfangenen Daten berechnete andere Nutzdaten für die Einwirkung auf den Nutzer heranzieht, z.B. mit diesen Daten / Nutzdaten Aktoren ansteuert.

In einer möglichen Anwendung kann beispielsweise das Empfangsgerät ausgebildet sein als eine Bildschirmeinheit, zum Beispiel in der Art einer Brille mit wenigstens einem Bildschirm bevorzugt zwei Bildschirmen zur Erzeugung einer visuellen Darbietung der Daten unmittelbar oder in Abhängigkeit der Daten von wenigstens einer Kamera, die als Sensor in der Spielzeugpuppe angeordnet ist, beispielsweise in deren Kopf.

So besteht die Möglichkeit, die visuellen Eindrücke, die die Puppe während des Spieles mit einer solchen Kamera erfasst, unmittelbar an den spielenden Nutzer zu übertragen, so dass der Nutzer sich in die Spielsphäre hineinversetzen kann und die Umgebung, in welcher er mit der Puppe spielt so wahrnimmt, als wäre er selbst an der Stelle der Puppe. Mit seiner Bildschirmeinheit sieht der Nutzer quasi durch die Augen der Puppe das Spielgeschehen.

Das Empfangsgerät kann auch ausgebildet sein als eine Lautsprechereinheit beispielsweise als Kopfhörer oder Ohrstöpsel mit wenigstens einem bevorzugt zwei Lautsprechern zur Erzeugung einer akustischen Darbietung der Daten unmittelbar oder in Abhängigkeit der Daten von wenigstens einem Mikrophon der Spielzeugpuppe, welches beispielsweise im Kopf angeordnet ist.

Auch hier besteht dementsprechend die Möglichkeit, zum Beispiel die Töne, die die Puppe unmittelbar am Ort des Spielens erfasst, an den Nutzer, insbesondere nach einer Verstärkung, zu übertragen.

Auch kann es vorgesehen sein, aus an dem Ort des Spielens mit der Puppe erfassten Geräusche oder Tönen bzw. den diese repräsentierenden Daten, eine Ton- oder Geräuschkulisse zu simulieren, insbesondere die für die Spielsituation charakteristisch ist.

Das kann bedeuten, dass nicht 1:1 oder nach einer bloßen Verstärkung die am Ort des Spiels mit der Puppe erfassten Töne an den Nutzer signalisiert werden, sondern gänzlichst andere Geräusche oder Töne, die in Abhängigkeit der Daten von den erfassten Tönen und Geräuschen berechnet werden.

In einer beispielhaften Anwendung kann eine Puppe, die mit einem ferngesteuerten Fahrzeug mitfährt, das Geräusch des Elektro- oder Benzinmotors des gesteuerten Fahrzeugs erfassen und in Abhängigkeit hiervon dem spielenden Nutzer ein Motorgeräusch simulieren, welches einem echten Motor entspricht.

Die Erfindung kann hier auch vorsehen, allgemein an den Nutzer gerichtete Signalisierungen zu simulieren, die aus Sensordaten eines oder mehrerer Sensoren berechnet werden.

Dabei können Signalisierungen und Sensordaten grundsätzlich auch artverschieden sein, d. h. beispielsweise können aus Beschleunigungsdaten zu signalisierende Töne oder Geräusche simuliert und dem Nutzer signalisiert werden.

So kann bei der vorherigen Anwendung zum Beispiel das Geräusch eines beschleunigenden Motors auch aus Beschleunigungsdaten eines Beschleunigungssensors heraus gebildet werden.

Die Erfindung kann vorsehen, in einem Empfangsgerät auch die vorgenannte Bildschirmeinheit oder Lautsprechereinheit kombiniert anzuordnen. Ein solches Empfangsgerät kann demnach in der Art eines Helmes ausgestaltet sein.

Das erfindungsgemäßes Empfangsgerät ist ausgebildet durch oder in ein am Körper eines Nutzers tragbares Kleidungsstück, wie beispielsweise ein Shirt, eine Jacke, eine Hose oder ein Anzug.

Ein solches tragbares Kleidungsstück kann zusätzlich zu einer Empfangseinheit für die Daten erfindungsgemäß wenigstens einen Aktor umfassen, wie beispielsweise einen Vibrationsaktor, wobei der Aktor vorgesehen ist zur Erzeugung einer fühlbaren Einwirkung auf den Nutzer und Träger des Kleidungsstückes in Abhängigkeit der Daten von wenigstens einem Sensor, bevorzugt Beschleunigungs- und/oder Kraft- und/oder Drucksensor der Spielzeugpuppe.

Die mit einer Spielzeugpuppe und deren Sensoren erfassten Daten z.B. hinsichtlich Beschleunigung und/oder Kräfte und/oder Drücke können somit in einen für den Nutzer und Träger eines solchen Kleidungsstückes fühlbares Erlebnis umgesetzt werden.

Mit der vorgenannten beispielhaften Anwendung einer Spielzeugpuppe, die in einem ferngelenkten Fahrzeug mitfährt, kann so beispielsweise das Fahren auf einem unebenen holperigen Untergrund messtechnisch erfasst und an das getragene Kleidungsstück übertragen werden, so dass der Nutzer, der die Fernbedienung des Fahrzeuges bedient, eine fühlbare Rückmeldung durch die im Kleidungsstück angeordneten Aktoren insbesondere Vibrationsmotoren erhält. Hierdurch kann sich der Nutzer so fühlen, als würde er selbst in dem ferngelenkten Fahrzeug sitzen.

Die Erfindung kann auch vorsehen, mehrere Empfangsgeräte mit ein und derselben Spielzeugpuppe zu koppeln, wie beispielsweise das vorgenannte Kleidungsstück und/oder eine Bildschirmeinheit bzw. Lautsprechereinheit. Es besteht somit die Möglichkeit, eine Vielzahl sensorisch erfasster Eindrücke aus der Sphäre der Spielzeugpuppe auf einen Nutzer mittels eines oder mehrerer Empfangsgeräte zu übertragen und so den Nutzer quasi in die Sphäre der Spielzeugpuppe zu überführen.

Ein Ausführungsbeispiel der Erfindung wird anhand der nachfolgenden Figuren beschrieben.

Die Fig. 1 zeigt eine Spielzeugpuppe der eingangs genannten Art mit einem Körper, der hier einen zweiteiligen Torso aus Oberkörper und Hüftbereich umfasst, zweiteilige Arme und zweiteilige Beine sowie einen Kopf.

Die einzelnen Körperelemente 1 der Spielzeugpuppe sind hier untereinander mit flexiblen Verbindungselementen 2 verbunden, die bevorzugt aus einem Elastomer ausgebildet sind.

Die flexiblen Verbindungselemente sind hier im Wesentlichen an denjenigen Positionen des Körpers der Puppe angeordnet, die auch einer im Wesentlichen anatomisch korrekten Gelenkposition am menschlichen Körper entsprechen.

Die Hände 3, die hier als starre einander gegenüberliege Greifelemente ausgebildet sind und einen Teilkreisquerschnitt umfassen, können in bevorzugter Ausführung auswechselbar sein und gegen andere Handelemente ausgetauscht werden, die hier nicht dargestellt sind.

In gleicher Weise können auch die Fußelemente 4 ausgetauscht werden, um so die Puppe insgesamt an unterschiedliche Spielsituationen anpassen zu können, beispielsweise um die Spielzeugpuppe an anderen Gegenständen zu befestigen.

Der Kopf 5 weist bei der hier dargestellten Ausführung eine Kamera 6 auf sowie eine Beleuchtungseinheit 7. Die Kamera 6 kann als übliche CCD-Kamera und die Beleuchtung 7 beispielsweise als LED-Leuchte ausgebildet sein. Die Kamera 6 bildet hier bei der dargestellten Spielzeugpuppe einen von möglichen mehreren Sensoren.

Die Erfindung kann hier vorsehen, dass das Objektiv der Kamera 6 sowie die Beleuchtungsvorrichtung 7 am Kopf der Puppe so angeordnet sind, als würden diese beiden Elemente ein Augenpaar der Puppe ausbilden, hier mit unterschiedlicher Größe, was der Puppe ein ansprechendes ungewöhnliches Erscheinungsbild verleiht.

Die Puppe kann im Bereich 8, welcher dem Ohrbereich am Kopf entspricht, ein oder zwei gegenüberliegende Mikrophone aufweisen, um akustische Eindrücke aus der Umgebung der Puppe sensorisch zu erfassen.

Im Körper der Puppe können an verschiedenen Orten, beispielsweise in den Extremitäten und/oder dem Torso weitere Sensoren, beispielsweise Beschleunigungssensoren oder Kraft- bzw. Drucksensoren angeordnet sein. Diese Sensoren sind hier aufgrund der internen Anordnung im Körper in der Fig. 1 nicht visualisiert.

Die Erfindung kann vorsehen, dass sämtliche Daten, die von den Sensoren der vorbeschriebenen Art in der Puppe erfasst werden, mittels in der Puppe angeordneter Elektronik verarbeitet werden. Eine solche Elektronik kann beispielsweise einen Datenlogger umfassen, der die einzelnen Daten erfasst und speichert oder durch Funkkommunikation an ein zur Spielzeugpuppe externes Empfangsgerät übermittelt.

Die Fig. 2 visualisiert schematisch den internen Aufbau einer Spielzeugpuppe, der in Fig. 1 gezeigten Art. Erkennbar ist es hier, dass die Spielzeugpuppe ein internes beispielsweise metallisches Skelett 9 aufweisen kann, wobei das Skelett zum Beispiel aus biegbarem Draht oder einzelnen Elementen ausgebildet sein kann, die gelenkig miteinander verbunden sind.

Bevorzugt im Bereich des Torso ist eine Elektronik 10 angeordnet, mittels der von den einzelnen Sensoren 11 und der Kamera 6 stammende Daten erfasst und gespeichert oder per Funk an ein hier nicht gezeigtes Empfangsgerät übermittelt werden können. In dieser Darstellung sind die Hände 3 und Füße 4 der Spielzeugpuppe in der Art von Saugnäpfen ausgebildet.

Die Spielzeugpuppe kann jegliche auch von der hier konkret dargestellten Erscheinung abweichende visuelle Erscheinung aufweisen und von einem spielenden Nutzer in üblicher Art und Weise zum Spielen benutzt werden, erschließt jedoch gegenüber üblichen Puppen viele weitere Anwendungsfälle und Möglichkeiten aus den sensorisch erfassten Daten der Puppe während des Spiels zu lernen oder spielend in die Sphäre der Puppe einzutauchen und stärker in das Spielgeschehen eingebunden zu werden.

Dies visualisiert die Fig. 3 anhand eines speziellen Beispiels, bei der ein Nutzer 10 mittels einer Fernbedienung 11 ein funkferngesteuertes Auto 12 steuert. In das funkferngesteuerte Auto 12 wurde zunächst eine erfindungsgemäße Puppe hineingesetzt, wobei die Puppe aufgrund ihrer Flexibilität und/oder Gelenkigkeit die Sitzposition eines Fahrers einnimmt im Auto, so als würde ein Mensch selbst im Auto sitzen und dieses steuern.

Durch eine Vielzahl von Sensoren, wie hier beispielsweise zumindest von Beschleunigungs- und/oder Kraft- bzw. Drucksensoren, können äußere Ereignisse, die auf das ferngesteuerte Auto bzw. die darin sitzende Puppe einwirken, sensorisch erfasst, in Daten gewandelt werden und diese Daten per Funk an ein Empfangsgerät des Nutzers 10 übertragen werden.

Hier ist das Empfangsgerät als ein Kleidungsstück ausgebildet, im Wesentlichen als ein Anzug, den der Nutzer 10 trägt. Dieser Anzug umfasst an mehreren Stellen in den Anzug eingebettete Aktoren, die beispielsweise im Bereich der Extremitäten und hier insbesondere den Gelenkbereiche angeordnet sind, wobei diese Aktoren 13 zum Beispiel als Vibrationsaktoren ausgebildet sein können.

Diese Vibrationsaktoren können demnach Vibrationen abgeben in Abhängigkeit der von der Puppe empfangenen Daten, so dass für den Nutzer 10 nachgebildet wird, wie das Auto über eine holprige Oberfläche hinwegfährt und hierdurch Stöße auf die Puppe übertragen werden, die durch die Beschleunigungs- und/oder Drucksensoren messtechnisch erfasst und durch die Aktoren 13 in dem als Kleidungsstück ausgebildeten Empfangsgerät signalisiert werden.

Der Nutzer 10 hat somit unmittelbar einen fühlbaren Eindruck gewonnen, der aus der Sphäre der Spielzeugpuppe in dem fahrenden Auto stammt, so dass der Nutzer stärker in das Spielgeschehen eingebunden ist.

Nicht dargestellt, jedoch vorgesehen sein kann es, dass die Puppe hier, wie es zur Fig. 1 erläutert ist, auch eine Kamera 6 umfasst und sodann die Möglichkeit erschließt, dem Nutzer 10 durch Tragen einer Visualisierungsbrille auch die visuell wahrnehmbare Umgebung aus der Sphäre der Puppe darzustellen.

Fig. 3 visualisiert lediglich eine die Erfindung nicht beschränkende Anwendung, bei welcher eine Datenübertragung der Daten zwischen Puppe und Empfangsgerät zur Einbindung des Nutzers in das Spiel vorgesehen ist. Gemäß einer möglichen Ausführung der Erfindung kann es auch lediglich vorgesehen sein, die Messdaten, welche in der Puppe mittels darin angeordneten Elektronik erfasst werden, in der Puppe zu speichern für einen späteren Abruf, um diese Daten beispielsweise zu visualisieren.

## Patentansprüche

1. Set umfassend
a. wenigstens eine Spielzeugpuppe mit einem Körper mit Torso, Kopf, Armen und Beinen, **wobei** am oder im Körper wenigstens ein Sensor (6, 11) angeordnet ist, mittels dem auf den Körper der Spielzeugpuppe einwirkende Ereignisse erfassbar sind und eine Elektronik (10), im Körper der Spielzeugpuppe angeordnet ist, die eingerichtet ist, zu den Ereignissen korrespondierende Daten des wenigstens einen Sensors (6,11) mittels einer Funkkommunikation an ein zum Körper der Spielzeugpuppe externes Empfangsgerät zu übertragen, und
b. ein Empfangsgerät, mittels dem von der Elektronik (10) der Spielzeugpuppe versendete Daten, die von dem wenigstens einen Sensor (6, 11) erfasst wurden, empfangbar sind, wobei das Empfangsgerät eingerichtet ist in Abhängigkeit der empfangenen Daten auf einen Nutzer des Empfangsgerätes mittels wenigstens einer im/am Empfangsgerät angeordneten Signalisierungseinheit einzuwirken,
**dadurch gekennzeichnet, dass**
c. das Empfangsgerät ausgebildet ist als am Körper eines Nutzers tragbares Kleidungsstück umfassend wenigstens einen Aktor zur Erzeugung einer fühlbaren Einwirkung auf den Nutzer in Abhängigkeit der Daten von wenigstens einem Beschleunigungs- und/oder Kraft- und/oder Drucksensor der Spielzeugpuppe.

2. Set nach Anspruch 1, **dadurch gekennzeichnet, dass** das Kleidungsstück mehrere Aktoren aufweist, wobei jedem Aktor am Empfangsgerät genau ein Sensor an der Spielzeugpuppe zugeordnet ist und mit jedem Aktor eine Signalisierung der Daten oder eine Signalisierung in Abhängigkeit der Daten nur des zugeordneten Sensors durchführbar ist.

3. Set nach Anspruch 2, **dadurch gekennzeichnet, dass** die einander zugeordneten Sensoren und Aktoren jeweils an den gleichen Bereichen von Puppenkörper und Nutzerkörper angeordnet sind.

4. Set nach einem der vorherigen Ansprüche, **dadurch gekennzeichnet, dass** die Körpergröße der Spielzeugpuppe von Kopf bis Fuß kleiner ist als 25 cm, bevorzugt kleiner als 20 cm, weiter bevorzugt kleiner als 15 cm.

5. Set nach einem der vorherigen Ansprüche, **dadurch gekennzeichnet, dass** die Spielzeugpuppe ein inneres Skelettelement (9), insbesondere metallisches Skelettelement (9) umfasst, das in Kunststoff eingebettet ist, insbesondere wobei das Skelettelement (9) aus biegbarem Draht und oder gelenkig miteinander verbundenen Elementen ausgebildet ist.

6. Set nach einem der vorherigen Ansprüche, **dadurch gekennzeichnet, dass** der Körper der Spielzeugpuppe äußere Körperelemente (1), insbesondere aus Kunststoff umfasst, die flexibel miteinander verbunden sind, insbesondere wobei die flexiblen Verbindungen durch elastomere Verbindungselemente (2) ausgebildet sind, insbesondere taillierte Gummielemente (2).

7. Set nach einem der vorherigen Ansprüche, **dadurch gekennzeichnet, dass** Hand- und/oder Fußelemente (3, 4) der Spielzeugpuppe lösbar an den Körperextremitäten befestigt sind, insbesondere aus einem Set verschiedener Hand- und/oder Fußelemente (3, 4) die Hand- und/oder Fußelemente (3, 4) anwendungsbezogen auswählbar und an den Extremitäten befestigbar sind.

8. Set nach Anspruch 7, **dadurch gekennzeichnet, dass** die Hand- und/oder Fußelemente (3, 4) ausgebildet sind als
a. den menschlichen Händen und/oder Füßen nachgebildete Elemente oder
b. als Klammerelemente mit Klammerbacken, die aufeinander zu mit einer Schließkraft vorgespannt sind oder
c. als Saugnäpfe zur Befestigung an glatten Oberflächen oder
d. als zwei einander gegenüberliegende starre Greifbacken, die einen Teilkreisquerschnitt umgrenzen.

9. Set nach einem der vorherigen Ansprüche, **dadurch gekennzeichnet, dass** der wenigstens eine Sensor (6, 11) ausgebildet ist als
a. Beschleunigungssensor zur Erfassung von lokal oder insgesamt auf den Körper wirkenden Beschleunigungen
b. Kraft-/Drucksensor zur Erfassung von am Ort des Sensors auf den Körper wirkenden Kräften / Drücken
c. Mikrophon, zu Erfassung von aus der Umgebung des Körpers stammenden Geräuschen
d. Kamera, zu optischen Erfassung der Umgebung des Körpers.

10. Set nach einem der vorherigen Ansprüche, **dadurch gekennzeichnet, dass** die Spielzeugpuppe mehrere Sensoren (6, 11) gleicher Art umfasst, die an verschiedenen Orten im/am Körper angeordnet sind.

11. Set nach einem der vorherigen Ansprüche, **dadurch gekennzeichnet, dass** die Spielzeugpuppe eine bevorzugt standardisierte Datenschnittstelle umfasst, insbesondere zum Auslesen der Daten der Elektronik, insbesondere des Datenloggers.

12. Set nach einem der vorherigen Ansprüche, **dadurch gekennzeichnet, dass** die Spielzeugpuppe ein Ortungsmodul umfasst, insbesondere zur Ortung mittels globaler satellitengestützter Positionsdaten, bevorzugt mit einem Funkmodul zur Versendung von Ortungsdaten über ein Mobilfunknetzwerk.

13. Set nach einem der vorherigen Ansprüche, **dadurch gekennzeichnet, dass** die Orte der in der Spielzeugpuppe angeordneten Sensoren (6, 11) auf der Körperoberfläche visualisiert sind.

## Claims

1. Set comprising
a. at least one toy doll having a body with a torso, head, arms and legs, **wherein** at least one sensor (6, 11), by means of which events acting on the body of the toy doll can be sensed, is arranged on or in the body, and electronics (10) are arranged in the body of the toy doll, which electronics (10) are configured to transmit data, corresponding to the events, of the at least one sensor (6, 11) by means of a radio communication to a receiver device which is external to the body of the toy doll, and
b. a receiver device by means of which data which have been transmitted by the electronics (10) of the toy doll and which have been sensed by the at least one sensor (6, 11) can be received, wherein the receiver device is configured to act, as a function of the received data, on a user of the receiver device by means of at least one signalling unit which is arranged in/on the receiver device,
**characterized in that**
c. the receiver device is embodied as an item of clothing which can be worn on a user's body and which comprises at least one actuator for generating a perceptible effect on the user as a function of data of at least one acceleration sensor and/or force sensor and/or pressure sensor of the toy doll.

2. Set according to Claim 1, **characterized in that** the item of clothing has a plurality of actuators, wherein precisely one sensor on the toy doll is assigned to each actuator on the receiver device, and signalling of data or signalling as a function of the data of just the assigned sensor can be carried out with each actuator.

3. Set according to Claim 2, **characterized in that** the sensors and actuators which are assigned to one another are each arranged in the same regions of the body of the doll and body of the user.

4. Set according to one of the preceding claims, **characterized in that** the size of the body of the toy doll from head to foot is less than 25 cm, preferably less than 20 cm, more preferably less than 15 cm.

5. Set according to one of the preceding claims, **characterized in that** the toy doll comprises an internal skeleton element (9), in particular a metallic skeleton element, which is embedded in plastic, in particular wherein the skeleton element (9) is constructed from flexible wire and/or elements which are connected to one another in an articulated fashion.

6. Set according to one of the preceding claims, **characterized in that** the body of the toy doll comprises external body elements (1), in particular made of plastic, which are connected to one another in a flexible way, in particular wherein the flexible connections are formed by elastomer connecting elements (2), in particular tapered rubber elements (2).

7. Set according to one of the preceding claims, **characterized in that** hand elements and/or foot elements (3, 4) of the toy doll are detachably fastened to the body extremities, in particular the hand elements and/or foot elements (3, 4) can be selected from a set of various hand elements and/or foot elements (3, 4) in an application-related fashion and can be fastened to the extremities.

8. Set according to Claim 7, **characterized in that** the hand elements and/or foot elements (3, 4) are embodied as
a. elements which are modelled on human hands and/or feet or
b. as clamping elements with clamping jaws which are prestressed with respect to one another with a closing force, or
c. as suction cups for fastening to smooth surfaces or
d. as two rigid gripping jaws which lie opposite one another and delimit a reference-circle cross section.

9. Set according to one of the preceding claims, **characterized in that** the at least one sensor (6, 11) is embodied as
a. acceleration sensor for sensing accelerations which act locally or overall on the body
b. force/pressure sensor for sensing forces/pressures which act on the body at the location of the sensor
c. microphone for sensing noises originating from the surroundings of the body
d. camera for optically capturing the surroundings of the body.

10. Set according to one of the preceding claims, **characterized in that** the toy doll comprises a plurality of sensors (6, 11) of the same type, which sensors (6, 11) are arranged at different locations in/on the body.

11. Set according to one of the preceding claims, **characterized in that** the toy doll comprises a preferably standardized data interface, in particular for reading out the data of the electronics, in particular of the data logger.

12. Set according to one of the preceding claims, **characterized in that** the toy doll comprises a location-determining module, in particular for determining a location by means of global, satellite-assisted position data, preferably with a radio module for transmitting location-determining data via a mobile radio network.

13. Set according to one of the preceding claims, **characterized in that** the locations of the sensors (6, 11) which are arranged in the toy doll are indicated visually on the surface of the body.

## Revendications

1. Ensemble comprenant
a. au moins un groupe de jouets comprenant un corps avec un torse, une tête, des bras et des jambes, au moins un capteur (6, 11) étant disposé sur ou dans le corps, au moyen duquel peuvent être détecté des événements agissant sur le groupe de jouets et une électronique (10) étant disposée dans le corps du groupe de jouets, laquelle est conçue pour transmettre des données de l'au moins un capteur (6, 11) correspondant aux événements à un récepteur externe au corps du groupe de jouets au moyen d'une communication radioélectrique, et
b. un récepteur au moyen duquel peuvent être reçues les données reçues par l'au moins un capteur (6, 11) et envoyées par l'électronique (10) du groupe de jouets, le récepteur étant conçu pour, en fonction des données reçues, agir sur un utilisateur du récepteur au moyen d'au moins une unité de signalisation disposée dans/sur le récepteur,
**caractérisé en ce que**
c. le récepteur est configuré en tant que pièce de vêtement pouvant être portée sur le corps d'un utilisateur, comprenant au moins un actionneur destiné à générer un effet perceptible sur l'utilisateur en fonction des données d'au moins un capteur d'accélération et/ou de force et/ou de pression du groupe de jouets.

2. Ensemble selon la revendication 1, **caractérisé en ce que** la pièce de vêtement possède plusieurs actionneurs, exactement un capteur sur le groupe de jouets étant associé à chaque actionneur sur le récepteur et une signalisation des données ou une signalisation en fonction des données uniquement du capteur associé pouvant être effectuée avec chaque actionneur.

3. Ensemble selon la revendication 2, **caractérisé en ce que** les capteurs et les actionneurs associés les uns aux autres sont respectivement disposés au niveau des mêmes zones du corps de la poupée et du corps de l'utilisateur.

4. Ensemble selon l'une des revendications précédentes, **caractérisé en ce que** la taille du corps du groupe de jouets de la tête au pied est inférieur à 25 cm, de préférence inférieure à 20 cm, encore de préférence inférieure à 15 cm.

5. Ensemble selon l'une des revendications précédentes, **caractérisé en ce que** le groupe de jouets comporte un élément de squelette (9) interne, notamment un élément de squelette (9) métallique qui est enrobé dans une matière plastique.

6. Ensemble selon l'une des revendications précédentes, **caractérisé en ce que** le corps du groupe de jouets comporte des éléments corporels (1) externes, notamment en matière plastique, qui sont reliés ensemble de manière flexible, les liaisons flexibles étant notamment formées par des éléments de liaison (2) en élastomère, notamment des éléments en caoutchouc (2) taillés.

7. Ensemble selon l'une des revendications précédentes, **caractérisé en ce que** les éléments de main et/ou de pied (3, 4) du groupe de jouets sont fixés de manière amovible aux extrémités du corps, les éléments de main et/ou de pied (3, 4) pouvant notamment être sélectionnés à partir d'un ensemble de différents éléments de main et/ou de pied (3, 4) en fonction de l'application et pouvant être fixés aux extrémités.

8. Ensemble selon la revendication 7, **caractérisé en ce que** les éléments de main et/ou de pied (3, 4) sont réalisés sous la forme de
a. éléments imitant les mains et/ou les pieds humains ou
b. éléments à pinces avec des mâchoires de pince qui sont précontraintes l'une sur l'autre avec une force de fermeture ou
c. ventouses destinées à être fixées à des surfaces lisses ou
d. deux mâchoires de préhension rigides mutuellement opposées qui délimitent une section transversale partiellement circulaire.

9. Ensemble selon l'une des revendications précédentes, **caractérisé en ce que** l'au moins un capteur (6, 11) est réalisé sous la forme
a. d'un capteur d'accélération destiné à détecter les accélérations agissant localement ou globalement sur le corps
b. d'un capteur de force/pression destiné à détecter les forces/pressions qui agissent sur le corps à l'endroit du capteur
c. d'un microphone destiné à acquérir les bruits issus de l'environnement du corps
d. d'une caméra destinée à acquérir l'environnement du corps.

10. Ensemble selon l'une des revendications précédentes, **caractérisé en ce que** le groupe de jouets comporte plusieurs capteurs (6, 1) du même type, lesquels sont disposés en différents endroits dans/sur le corps.

11. Ensemble selon l'une des revendications précédentes, **caractérisé en ce que** le groupe de jouets comporte une interface de données de préférence normalisée, notamment destinée à lire les données de l'électronique, notamment de l'enregistreur de données.

12. Ensemble selon l'une des revendications précédentes, **caractérisé en ce que** le groupe de jouets comporte un module de localisation, notamment destiné à la localisation au moyen de données de position globales assistées par satellite, de préférence avec un module radioélectrique servant à l'émission des données de localisation par le biais d'un réseau de radiocommunication mobile.

13. Ensemble selon l'une des revendications précédentes, **caractérisé en ce que** les emplacements des capteurs (6, 11) disposés dans le groupe de jouets sont visualisés sur la surface du corps.
